# NEUE EUROPÄISCHE PATENTSCHRIFT

(11) **EP 2 213 424 B2**
(45) Veröffentlichungstag und Bekanntmachung des Hinweises auf die Entscheidung über den Einspruch: **23.09.2020**
(45) Hinweis auf die Patenterteilung: 24.04.2013
(21) Anmeldenummer: 09013656.5
(22) Anmeldetag: 30.10.2009
(51) Int. Cl.: B25G 3/38, A47L 13/258

(54) **Gelenkanordnung**
Joint assembly
Agencement d'articulation

(30) Priorität: 29.01.2009 DE 102009006669
(43) Veröffentlichungstag der Anmeldung: 04.08.2010
(73) Patentinhaber: Sprintus GmbH, 71554 Weissach (DE)
(72) Erfinder: Lepold, Holger, 71397 Nellmersbach (DE)
(74) Vertreter: Glawe, Delfs, Moll

(56) Entgegenhaltungen:
- EP-A2- 0 568 110
- EP-A2- 1 033 105
- DE-A1-102005 032 488
- DE-C1- 19 937 697
- US-A1- 2003 009 839

## Beschreibung

Die vorliegende Erfindung betrifft eine Gelenkanordnung mit einem auf einem Bauteil angeordneten Kardangelenk, welches ein am Bauteil angebrachtes, um eine erste Schwenkachse schwenkbares erstes Gelenkstück und ein am ersten Gelenkstück angebrachtes, um eine zweite Schwenkachse schwenkbares zweites Gelenkstück sowie eine Arretierungsvorrichtung aufweist

Gattungsgemäße Gelenkanordnungen mit einer Arretierungsvorrichtung sind zahlreich bekannt. Sie sind jedoch in der Regel aus vielen Einzelteilen zusammengesetzt, sehr komplex im Aufbau und folglich störanfällig und kostenintensiv in der Herstellung.

Die EP 1 033 105 A2 beschreibt ein Wischgerät mit einem Kardangelenk, bei welchem das erste Gelenkstück als dünner Drahtbügel ausgebildet ist. Dieses Kardangelenk ist für den Einsatz im Reinigungsbetrieb wenig robust gebaut.

Die EP 0 568 110 A2 offenbart ein Wischgerät mit einem feststellbaren Griff, das jedoch nicht über ein Kardangelenk verfügt

Die DE 199 37 697 C1 zeigt ebenfalls ein Wischgerät mit einem Kardangelenk, bei dem das erste Gelenkstück ebenfalls als Drahtbügel ausgebildet ist.

Die US 2003/0009839 A1 offenbart ein Wischgerät mit feststellbarem Griff, der jedoch nicht mit einem Kardangelenk versehen ist.

Die Aufgabe der vorliegenden Erfindung besteht darin, eine gattungsgemäße Gelenkanordnung derart weiterzuentwickeln, dass sie möglichst einfach aufgebaut und somit sowohl wenig störanfällig als auch kostengünstig in der Herstellung ist

Zur Lösung wird eine Gelenkanordnung mit den Merkmalen des Anspruchs 1 vorgeschlagen.

Aufgrund der erfindungsgemäß vorgesehenen Ausgestaltung, wonach zumindest das Arretierungsmittel bzw. die Rastvertiefung des zweiten Gelenkstücks das erste Gelenkstück durchgreift, können Arretierungsmittel und Rastvertiefung unmittelbar zusammenwirken. Damit entfallen alle Verbindungselemente zwischen dem ersten und dem zweiten Gelenkstück, die bisher zur Herstellung der Arretierungsvorrichtung notwendig waren. Es genügt, im zweiten Gelenkstück und am Bauteil jeweils ein Arretierungsmittel bzw. eine damit korrespondierende Rastvertiefung vorzusehen. Das Arretierungsmittel kann am zweiten Gelenkstück und die Rastvertiefung am Bauteil vorgesehen sein oder umgekehrt. Die erfindungsgemäße Gelenkanordnung ist sehr einfach und dennoch stabil aufgebaut, kostengünstig in der Herstellung und wenig störanfällig. Die erfindungsgemäße Gelenkanordnung ist für unterschiedlichste Bauteile geeignet und daher vielseitig einsetzbar. Insbesondere kann das Bauteil Teil eines Reinigungsgeräts sein. Erfindungsgemäß ist das erste Gelenkstück besonders stabil ausgebildet, indem zwei parallel zueinander angeordnete vertikale Wandteile vorgesehen sind, die mit zwei äußeren, zu den Wandteilen quer liegenden Stegen miteinander verbunden sind.

Vorteilhafte Weiterbildungen ergeben sich aus den Unteransprüchen.

Eine besonders hohe Stabilität und zuverlässige Handhabung der erfindungsgemäßen Gelenkanordnung wird erzielt, wenn nicht nur das am zweiten Gelenkstück vorgesehene Arretierungsmittel bzw. die am zweiten Gelenkstück vorgesehene Rastvertiefung, sondern das zweite Gelenkstück selbst das erste Gelenkstück zumindest teilweise durchgreift.

Das Arretierungsmittel ist in seinem der Rastvertiefung zugewandten Bereich bevorzugt abgerundet, insbesondere als Kugel, ausgebildet. Damit ist das Arretieren bzw. das Entrasten der erfindungsgemäßen Gelenkanordnung besonders komfortabel in der Handhabung. Aus demselben Grund ist das Arretierungsmittel oder die Rastvertiefung zweckmäßigerweise federnd vorgespannt ausgebildet.

Die Erfindung siehl vor, dass das Arretierungsmittel in einem Hohlraum aufgenommen ist, der im zweiten Gelenkstück bzw. im Bauteil ausgebildet ist. Damit ist bspw. die Wirkung einer Vorspannung mittels einer Druckfeder besonders einfach zu realisieren. Erfindungsgemäß ist in den Hohlraum eine Hülse aufgenommen; die als Sitz für das Arretierungsmittel ausgebildet ist. Die Hülse kann bspw. aus einem verschleißfesteren Werkstoff als das zweite gelenkstück bzw. das Bauteil herstellt sein, um die Lebensdauer der erfindungsgemäßen Gelenkanordnung zu erhöhen.

Das zweite Gelenkstück kann an seinem dem Bauteil zugewandten Ende abgerundet ausgebildet sein, um eine optimale Verschwenkbarkeit des zweiten Gelenkstücks zu erzielen.

Die Rastvertiefung kann, falls sie am Bauteil ausgebildet ist, dort auf einer Erhöhung angeordnet sein. Dadurch ist die Rastvertiefung frei zugänglich, und die Bewegung des Arretierungsmittels wird nicht durch umgebende Strukturen behindert. Jegliche Stör- oder Rückstellkraft im ausgelenkten Zustand wird somit verhindert

Falls das Arretierungsmittel am zweiten Gelenkstück angeordnet ist, kann das erste Gelenkstück mindestens eine seitliche Rastschulter für das Arretierungsmittel aufweisen. Mit dieser Maßnahme kann das zweite Gelenkstück nicht nur senkrecht zur Oberfläche des Bauteils, sondern auch parallel hierzu, also etwa um 90° verschwenkt, arretiert werden.

Im Bereich der Stege können seitliche Gelenkzapfen vorgesehen sein, die in am Bauteil vorgesehenen Lagerbohrungen aufgenommen sind. Bei dieser Ausführungsform können ferner die vertikalen Wandteile fluchtende Durchgangsbohrungen aufweisen, die in der Schwenkachse des zweiten Gelenkstücks angeordnet sind. Auf diese Weise kann das zweite Gelenkstück besonders einfach am ersten Gelenkstück schwenkbar befestigt werden.

Das zweite Gelenkstück weist bevorzugt eine Hülse auf, insbesondere für einen Stiel oder Griff.

Das Bauteil kann Bestandteil eines Reinigungsgeräts sein, bspw. eines Besens, eines Kehrgeräts, eines Wischers oder einer Halterung, bspw. eines Klapphalters, für einen Wischer.

Ein Ausführungsbeispiel der vorliegenden Erfindung wird im Folgenden anhand der beigefügten Zeichnungen näher beschrieben. Es zeigen in schematischer, nicht maßstabsgetreuer Darstellung:
- Figur 1: eine perspektivische Darstellung eines Reinigungsgeräts in Form eines Klapphalters mit einer Ausführungsform einer erfindungsgemäßen Gelenkanordnung in einer ersten Arretierungsstellung;
- Figur 2: die erfindungsgemäße Gelenkanordnung gemäß Figur 1 im Schnitt;
- Figur 3: die erfindungsgemäße Gelenkanordnung gemäß Figur 1 im Schnitt in einer gegenüber Figur 2 um 90° gedrehten Darstellung;
- Figur 4: die erfindungsgemäße Gelenkanordnung gemäß Figur 1 in einer zweiten Arretierungsstellung;
- Figur 5: der Klapphalter gemäß Figur 1 in aufgeklappter Stellung.

Figur 1 zeigt ein Reinigungsgerät 10 in Form eines Klapphalters mit zwei Halterteilen 11, 12. Derartige Klapphalter sind an sich bekannt. Im Ausführungsbeispiel sind die Halterteile 11, 12 um eine Achse 14 schwenkbar gelagert. Das Reinigungsgerät 10 ist zur Handhabung mit einem Stiel 13 versehen, welcher über eine Gelenkanordnung 20 mit dem Reinigungsgerät 10 verbunden ist.

Die Gelenkanordnung 20 weist ein Kardangelenk 21 mit einem ersten Gelenkstück 22 und einem zweiten Gelenkstück 23 auf. Das erste Gelenkstück 22 ist mit dem Reinigungsgerät 10, im Ausführungsbeispiel mit dem Halterteil als Bauteil 11, um eine erste Drehachse 25 schwenkbar verbunden. Das zweite Gelenkstück 23 ist mit dem ersten Gelenkstück 22 um eine zweite Drehachse 26 schwenkbar verbunden. Das zweite Gelenkstück 22 ist ferner mit einer Hülse 24 versehen, in welcher der Stiel 13 aufgenommen ist.

Der Aufbau des dargestellten Ausführungsbeispiels der erfindungsgemäßen Gelenkanordnung 20 ist den Figuren 1 bis 3 im Einzelnen zu entnehmen, die eine erste Arretierungsposition der Gelenkanordnung 20 zeigen.

Das erste Gelenkstück 22 weist zwei vertikale, parallel zueinander angeordnete Wandteile 27 auf, die mit zwei äußeren, quer zu den Wandteilen 27 liegenden Stegen 28 miteinander verbunden sind. Zwischen den Stegen 28 ist somit eine Öffnung 32 gebildet. Im Bereich der Stege 28 sind seitliche Gelenkzapfen 29 vorgesehen, die in am Halterteil 11 vorgesehenen Lagerbohrungen 31 aufgenommen sind, derart, dass das erste Gelenkstück 22 um die Achse 25 schwenkbar ist. Die Wandteile 27 sind mit zwei fluchtenden Bohrungen 33 versehen, die konzentrisch zur zweiten Drehachse 26 angeordnet sind.

Das zweite Gelenkstück 23 weist im Ausführungsbeispiel unterhalb der Hülse 24 einen Abschnitt 34 mit rechteckigem Querschnitt auf. Der Abschnitt 34 ist im ersten Gelenkstück 22 zwischen den Wandteilen 27 passgenau aufgenommen und mittels eines die Bohrungen 33 sowie eine damit fluchtende, im Abschnitt 34 vorgesehene Bohrung (nicht dargestellt) durchdringenden Lagerbolzens 35 am Gelenkstück 22 um die Drehachse 26 schwenkbar gehalten.

Das zweite Gelenkstück 23 weist ein dem Halterteil 11 zugewandtes abgerundetes freies Ende auf, in welchem ein zum Halterteil 11 offener Hohlraum 36 gebildet ist. In den Hohlraum 36 ist eine Druckfeder 37 aufgenommen. Am offenen Ende des Hohlraums 36 ist eine Hülse 38 eingesetzt, die derart ausgestaltet ist, dass sie einen Sitz für ein Arretierungsmittel 39 bildet. Das Arretierungsmittel 39 ist im Ausführungsbeispiel eine Kugel. Das Arretierungsmittel 39 wird von der Druckfeder 37 gegen die Hülse 38 gedrückt und ist entgegen der Federkraft bewegbar.

Im Ausführungsbeispiel ist das Halterteil 12 ist mit einer Rastvertiefung 41 versehen, die hier auf einer Erhöhung 42 angeordnet ist. Die Rastvertiefung 41 ist im Ausführungsbeispiel kalottenförmig ausgebildet und so bemessen, dass ihre Krümmung mit der Krümmung des Arretierungsmittels 39, d. h. der Kugel, korrespondiert.

In der in den Figuren 1 bis 3 dargestellten ersten Arretierungsposition der Gelenkanordnung 20 greift das Arretierungsmittel 39 in die Rastvertiefung 41 ein, derart dass, dass das erste Gelenkstück 22 und das zweite Gelenkstück 23 aufgrund der Federkraft der Druckfeder 37 in der ersten Arretierungsposition sicher verrastet sind. Die Verrastung kann durch Krafteinwirkung gelöst werden, wobei das Arretierungsmittel 39 aus der Rastvertiefung 41 heraus bewegt wird, so dass die Gelenkanordnung um beide Drehachsen 25, 26, frei schwenkbar ist.

Figur 4 zeigt das hier beschriebene Ausführungsbeispiel der vorliegenden Erfindung in einer zweiten Raststellung. Das erste Gelenkstück 22 ist im Bereich der Stege 28 oberhalb der Gelenkzapfen 29, d.h. oberhalb der Drehachse 25, mit seitlichen Rastschultern 43 versehen. Das zweite Gelenkstück 23 ist so bemessen, dass es so weit um die Drehachse 26 verschwenkt werden kann, bis das Arretierungselement 39 auf eine der Rastschultern 43 trifft. Das zweite Gelenkstück 23 kann nun durch Krafteinwirkung so weiter bewegt werden, dass das Arretierungselement 39 über die Rastschulter 43 geschoben wird und auf der Rastschulter 43 in der zweiten Raststellung gehalten ist. Umgekehrt kann das zweite Gelenkstück 23 durch Krafteinwirkung über die Rastschulter 43 hinweg wieder in Richtung auf die Rastvertiefung 41 zurück geschwenkt werden. Die Rastschultern 43 sind dabei zweckmäßigerweise so angeordnet, dass sie oberhalb der Drehachse 25, aber maximal in Höhe der Drehachse 26 positioniert sind, um eine optimale Verschwenkbarkeit des zweiten Gelenkstücks 23 zu gewährleisten.

In dieser zweiten Raststellung ist das zweite Gelenkstück 23 und damit im Ausführungsbeispiel der Stiel 13 in etwa parallel zu den Halterteilen 11, 12 angeordnet. Der Klapphalter 10 kann in dieser zweiten Raststellung bequem und platzsparend verstaut, bspw. mittels einer am oberen Ende des Stiels 13 vorgesehenen Öse an einem Wandhaken aufgehängt werden.

Figur 5 zeigt den beispielhaft dargestellten Klapphalter 10 gemäß Figur 1 in einer aufgeklappten Stellung. Klappmechanismen dieser Art sind allgemein bekannt. Durch Betätigen einer Fußtaste 44 (vgl. Figur 1) am Halterteil 11 wird die Verbindung zwischen den Halterteilen 11, 12 gelöst, so dass das Halterteil 12 um die Achse 14 (vgl. Figur 1) vom Halterteil 11 wegklappt. Damit klappt auch die am Halterteil 12 angeordnete Rastvertiefung 41 von dem dem Halterteil 11 zugeordneten Arretierungsmittel 39 weg, so dass bei diesem Ausführungsbeispiel auch auf diese Weise die Verrastung der erfindungsgemäßen Gelenkanordnung 20 gelöst werden kann.

## Patentansprüche

1. Gelenkanordnung (20) mit einem auf einem Bauteil (11, 12) angeordneten Kardangelenk (21), welches ein an dem Bauteil (11, 12) angebrachtes, um eine erste Schwenkachse (25) schwenkbares erstes Gelenkstück (22) und ein an dem ersten Gelenkstück (22) angebrachtes, um eine zweite Schwenkachse (26) schwenkbares zweites Gelenkstück (23) sowie eine Arretierungsvorrichtung aufweist, wobei das zweite Gelenkstück (23) an seinem dem Bauteil (11, 12) zugewandten Ende ein Arretierungsmittel (39) oder eine Rastvertiefung (41) aufweist, welche(s) im arretierten Zustand in ein an dem Bauteil (11, 12) ausgebildete Rastvertiefung (41) bzw. ein an dem Bauteil (11, 12) ausgebildetes Arretierungsmittel (39) eingreift, und wobei das an dem zweiten Gelenkstück (23) vorgesehene Arretierungsmittel (39) oder die an dem zweiten Gelenkstück (23) vorgesehene Rastvertiefung (41) das erste Gelenkstück (22) durchgreift, **dadurch gekennzeichnet, dass** das erste Gelenkstück (22) zwei parallel zueinander angeordnete vertikale Wandteile (27) aufweist, die mit zwei äußeren, quer zu den Wandteilen (27) liegenden Stegen (28) verbunden sind, wobei das Arretierungsmittel (39) in einen Hohlraum (36) aufgenommen ist, in den eine Hülse (38) aufgenommen ist, die als Sitz für das Arretierungsmittel (39) ausgebildet ist.

2. Gelenkanordnung nach Anspruch 1, **dadurch gekennzeichnet, dass** das zweite Gelenkstück (23) das erste Gelenkstück (22) zumindest teilweise durchgreift.

3. Gelenkanordnung nach Anspruch 1 oder 2, **dadurch gekennzeichnet, dass** das Arretierungsmittel (39) in seinem der Rastvertiefung (41) zugewandten Bereich abgerundet, vorzugsweise als Kugel, ausgebildet ist.

4. Gelenkanordnung nach einem der vorhergehenden Ansprüche, **dadurch gekennzeichnet, dass** das Arretierungsmittel (39) oder die Rastvertiefung (41) federnd vorgespannt ausgebildet ist.

5. Gelenkanordnung nach einem der vorhergehenden Ansprüche, **dadurch gekennzeichnet, dass** das zweite Gelenkstück (23) an seinem dem Bauteil (11, 12) zugewandten Ende abgerundet ausgebildet ist.

6. Gelenkanordnung nach einem der vorhergehenden Ansprüche, **dadurch gekennzeichnet, dass** die Rastvertiefung (41) auf einer an dem Bauteil (11, 12) ausgebildeten Erhöhung (42) vorgesehen ist.

7. Gelenkanordnung nach einem der vorhergehenden Ansprüche, **dadurch gekennzeichnet, dass** das erste Gelenkstück (22) mindestens eine seitliche Rastschulter (43) für das Arretierungsmittel (39) aufweist.

8. Gelenkanordnung nach einem der vorhergehenden Ansprüche, **dadurch gekennzeichnet, dass** im Bereich der Stege (28) seitliche Gelenkzapfen (29) vorgesehen sind, die in an dem Bauteil (11, 12) vorgesehenen Lagerbohrungen (31) aufgenommen sind.

9. Gelenkanordnung nach einem der vorhergehenden Ansprüche, **dadurch gekennzeichnet**, das die vertikalen Wandteile (27) fluchtende Bohrungen (33) aufweisen, die in der Schwenkachse (26) des zweiten Gelenkstücks (23) angeordnet sind.

10. Gelenkanordnung nach einem der vorhergehenden Ansprüche, **dadurch gekennzeichnet, dass** das zweite Gelenkstück (23) eine Hülse (24), insbesondere für einen Stiel (14) oder Griff, aufweist.

11. Reinigungsgerät (10) mit einer Gelenkanordnung (20) nach einem der Ansprüche 1 bis 10.

12. Reinigungsgerät nach Anspruch 11, nämlich ein Besen, ein Kehrgerät, ein Wischer oder eine Halterung für einen Wischer.

## Claims

1. An articulated coupling arrangement (20) with a Cardan joint (21) mounted on a structural member (11, 12), comprising a first articulation piece (22) attached to the structural member (11, 12) and pivotable around a first pivot axis (25), a second articulation piece (23) attached to the first articulation piece (22) and pivotable around a second pivot axis (26) and a locking device, wherein the second articulation piece (23), at an end facing towards the structural member (11, 12), includes a locking means (39) or a socket means (41) which, in a locked state, is engaged with a socket means (41) or a locking means (39), respectively, attached to the structural member (11, 12), and wherein the locking means (39) or socket means (41) attached to the second articulation piece (23) extends through the first articulation piece (22), **characterized in that** the first articulation piece (22) comprises two vertical wall parts (27) arranged parallel to each other and connected with two outer bars (28) placed transversely to the side parts (27), wherein the locking means (39) is housed in a cavity (36) in which a sleeve (38) is housed, the sleeve being formed as a seat for the locking means (39).

2. The articulated coupling arrangement according to claim 1, **characterized in that** the second articulation piece (23) extends at least partly through the first articulation piece (22) .

3. The articulated coupling arrangement according to claim 1 or 2, **characterized in that** the locking means (39) in a part facing towards the socket means (41) is rounded off, preferably in the form of a ball.

4. The articulated coupling arrangement according to any one of the preceding claims, **characterized in that** the locking means (39) or the socket means (41) is flexibly pretensioned.

5. The articulated coupling arrangement according to any one of the preceding claims, **characterized in that** the second articulation piece (23) is rounded off at an end facing towards the structural member (11, 12).

6. The articulated coupling arrangement according to any one of the preceding claims, **characterized in that** the socket means (41) is arranged on an elevation (42) formed at the structural member (11, 12).

7. The articulated coupling arrangement according to any one of the preceding claims, **characterized in that** the first articulation piece (22) includes at least one lateral locking shoulder (43) for the locking means (39).

8. The articulated coupling arrangement according to any one of the preceding claims, **characterized in that** in the area of the bars (28) lateral joint pins (29) are provided, which are housed in bearing bores (31) arranged on the structural member (11, 12).

9. The articulated coupling arrangement according to any one of the preceding claims, **characterized in that** the vertical wall parts (27) have aligned boreholes (33), which are arranged in the pivot axis (26) of the second articulation piece (23).

10. The articulated coupling arrangement according to any one of the preceding claims, **characterized in that** the second articulation piece (23) includes a sleeve (24), especially for a shaft (14) or a handle.

11. A cleaning device (10), including an articulated coupling arrangement (20) according to any one of the claims 1 to 10.

12. The cleaning device according to claim 11, namely a brush, a sweeping implement, a mop or a holder for a mop.

## Revendications

1. Dispositif d'attelage (20) avec un joint de Cardan (21) monté sur un élément de structure (11, 12), comportant une première pièce articulée (22) fixée à l'élément de structure (11, 12) et pouvant pivoter autour d'un premier axe (25) de pivotement, une seconde pièce articulée (23) fixée à la première pièce articulée (22) et pouvant pivoter autour d'un second axe (26) de pivotement, et un dispositif de verrouillage, la seconde pièce articulée (23), à une extrémité faisant face vers l'élément de structure (11, 12), comprenant un moyen (39) de verrouillage ou un moyen (41) formant renfoncement qui, dans un état verrouillé, s'engrène dans un moyen (41) formant renfoncement qui est formé à l'élément de structure (11, 12) ou, respectivement, un moyen (39) de verrouillage qui est formé à l'élément de structure (11, 12), le moyen (39) de verrouillage ou le moyen (41) formant renfoncement attaché à la seconde pièce articulée (23) s'étendant à travers la première pièce articulée (22), **caractérisé en ce que** la première pièce articulée (22) comprends deux parties (27) de paroi qui sont disposées parallèlement l'une à l'autre et qui sont reliées à deux collerettes (28) placées transversalement par rapport aux parties (27) de paroi, le moyen (39) de verrouillage étant logé dans une cavité (36) dans laquelle est logé un coussinet (38) configuré à la manière d'un siège pour le moyen (39) de verrouillage.

2. Dispositif d'attelage selon la revendication 1, **caractérisé en ce que** la seconde pièce articulée (23) s'étend au moins partiellement à travers la première pièce articulée (22).

3. Dispositif d'attelage selon l'une des revendications 1 ou 2, **caractérisé en ce que** le moyen (39) de verrouillage est arrondi à une partie faisant face vers le moyen (41) formant renfoncement, préférablement sous forme de boule.

4. Dispositif d'attelage selon l'une des revendications précédentes, **caractérisé en ce que** le moyen (39) de verrouillage ou le moyen (41) formant renfoncement est précontraint de manière flexible.

5. Dispositif d'attelage selon l'une des revendications précédentes, **caractérisé en ce que** la seconde pièce articulée (23) est arrondi à une partie faisant face vers l'élément de structure (11, 12).

6. Dispositif d'attelage selon l'une des revendications précédentes, **caractérisé en ce que** le moyen (41) formant renfoncement est disposé sur une élévation (42) formée sur l'élément de structure (11, 12).

7. Dispositif d'attelage selon l'une des revendications précédentes, **caractérisé en ce que** la première pièce articulée (22) comprends au moins une épaulement (43) de verrouillage pour le moyen (39) de verrouillage.

8. Dispositif d'attelage selon l'une des revendications précédentes, **caractérisé en ce que** des axes (29) d'articulation, logeant dans des alésages (31) de roulement disposés sur l'élément de structure (11, 12), sont disposés dans la zone des collerettes (28).

9. Dispositif d'attelage selon l'une des revendications précédentes, **caractérisé en ce que** les parties (27) de paroi verticales comprennent des alésages (33) alignés qui sont disposés dans l'axe (26) de pivotement de la seconde pièce articulée (23).

10. Dispositif d'attelage selon l'une des revendications précédentes, **caractérisé en ce que** la seconde pièce articulée (23) comprend un coussinet (24), particulièrement pour un moyen (14) de maintien ou un manche.

11. Appareil (10) de nettoyage comprenant un dispositif d'attelage selon l'une des revendications 1 à 10.

12. Appareil (10) de nettoyage selon la revendication 11, à savoir une brosse, un torchon, une vadrouille ou un support pour une vadrouille.
